# EUROPÄISCHE PATENTSCHRIFT

(11) **EP 2 835 038 B1**
(45) Veröffentlichungstag und Bekanntmachung des Hinweises auf die Patenterteilung: **09.09.2020**
(21) Anmeldenummer: 13720748.6
(22) Anmeldetag: 04.04.2013
(51) Int. Cl.: H05B 47/18, G08C 19/28

(54) **VERFAHREN ZUR RELATIVEN ANSTEUERUNG EINER LEUCHTE, STEUERUNG UND BELEUCHTUNGSSYSTEM**
METHOD FOR THE RELATIVE ACTIVATION OF A LUMINAIRE, CONTROL UNIT AND LIGHTING SYSTEM
PROCÉDÉ DE COMMANDE RELATIVE D'UN LUMINAIRE, COMMANDE ET SYSTÈME D'ÉCLAIRAGE

(30) Priorität: 05.04.2012 DE 102012007017
(43) Veröffentlichungstag der Anmeldung: 11.02.2015
(73) Patentinhaber: Tridonic GmbH & Co KG, 6851 Dornbirn (AT)
(72) Erfinder: KOCH, Patrik Yves, 88085 Langenargen (DE); SOHM, Stefan, 6850 Dornbirn (AT)
(74) Vertreter: Banzer, Hans-Jörg
(86) Internationale Anmeldenummer: PCT/AT2013/000058
(87) Internationale Veröffentlichungsnummer: WO 2013/149277

(56) Entgegenhaltungen:
- WO-A1-92/22048
- WO-A1-2010/048987
- CH-A5- 682 022
- US-B1- 6 459 938

## Beschreibung

Die Erfindung betrifft ein Verfahren zur relativen Ansteuerung einer Leuchte, eine Steuerung zur relativen Ansteuerung einer Leuchte und ein Beleuchtungssystem.

Für eine komfortable Beleuchtungssteuerung erlauben Beleuchtungssysteme modernerer Bauart, Steuerbefehle zum Steuern von Leuchten an die Leuchten bzw. deren Betriebsgeräte zu übermitteln. Beispielhaft können derartige Betriebsgeräte für Leuchte ausgestaltet sein, um nach dem DALI ("Digital Adressable Lighting Interface")-Standard erzeugte Steuerbefehle zu empfangen und bei der Kontrolle der entsprechenden Leuchte umzusetzen. Derartige Systeme erlauben, auch komplexe Steuervorgänge eines Beleuchtungssystems mit mehreren Leuchten unter Kontrolle einer Steuerung durchzuführen. Beispielsweise können die Intensität und/oder der Farbton und/oder die Farbtemperatur einer oder mehrerer Leuchten gesteuert werden.

Grundsätzlich kann eine Steuerung auf zwei unterschiedliche Weisen erfolgen. Bei einer "absoluten" Ansteuerung bzw. "absolutem" Stellen steht ein absoluter Stellwert, den eine Leuchte am Ende des Vorgangs einnehmen soll, bereits fest, wenn der Vorgang eingeleitet und ein Steuerbefehl an die Leuchte ausgegeben wird. Ein beispielhaftes Szenario ist die Wahl einer von mehreren vorgegebenen Stimmungen eines Beleuchtungssystems, wobei die einer Leuchte zugeordnete Intensität und Farbtemperatur festgelegt sind und ein entsprechender Steuerbefehl generiert werden kann, sobald die entsprechende Stimmung gewählt wird. Bei der absoluten Ansteuerung kann die Leuchte den absoluten Stellwert als Zielvorgabe erhalten. Die Lichtabgabe der Leuchte kann entsprechend dem absoluten Stellwert eingestellt werden, beispielsweise in einem Überblendvorgang.

Bei einer "relativen" Ansteuerung bzw. einem "relativen" Stellen steht zu Beginn des Vorgangs der absolute Stellwert, den die Leuchte am Ende des Vorgangs einnehmen soll, noch nicht fest. Vielmehr soll ein aktueller Stellwert einer Stellgröße der Leuchte um ein oder mehrere Inkremente erhöht oder verringert werden, so lange beispielsweise ein Taster gedrückt ist. Ein beispielhaftes Szenario ist die Anpassung der Intensität beim Dimmen, die beispielsweise als Reaktion auf die Betätigung eines Tasters erfolgen kann. Bei einer "relativen" Ansteuerung bzw. einem "relativen" Stellen steht ein Endwert bei Beginn des Vorgangs noch nicht fest. Auch die Dauer des Vorgangs ist unbekannt, wenn der Vorgang beginnt. Eine herkömmliche Implementierung zur Steuerung von Leuchten bei "relativen" Ansteuerung bzw. einem "relativen" Stellen besteht darin, dass derselbe Steuerbefehl so lange weiter wiederholt wird, wie der Vorgang andauert. Auf diese Weise kann beispielsweise durch immer erneutes Ausgebe desselben "UP"- oder "DOWN"-Befehls nach dem DALI-Standard eine inkrementelle Erhöhung oder Erniedrigung eines Stellwerts einer Leuchte erreicht werden. Diese Vorgehensweise kann jedoch zu einer relativ hohen Auslastung eines Bussystems führen. Dies kann es erschweren, andere Befehle in angemessener Zeit abzuarbeiten.

Die WO 99/60804 A1 beschreibt Informationssysteme, bei denen eine Lichtsteuerung über ein Netzwerk erfolgen kann. Durch Betätigung eines Schalters kann eine Lichtintensität erhöht oder erniedrigt werden, wobei jeweils als Antwort auf eine einmalige Betätigung eines Schalters ein entsprechender Befehl erzeugt wird. Bei mehrfacher Betätigung des Schalters werden entsprechend mehrere Befehle erzeugt. Eine Dimmrate kann über das Netzwerk variabel programmiert werden.

Die DE 10 2006 001 256 A1 beschreibt ein Verfahren zum Betreiben einer Lichtquelle und ein Lampenbetriebsgerät, bei dem das Lampenbetriebsgerät Helligkeitsbefehle erhält und einen Dimmzeitraum selbständig ermittelt.

Die CH 682022 A5 betrifft ein Übertragungsverfahren. Zur Übertragung von durch lange Tastendrücke ausgelösten Signalen von einem Sender zu einem Empfänger werden während des Gedrückthaltens der Taste Repetiersignale ausgesendet. Das Loslassen der Taste löst jeweils ein separates Umschaltsignal aus. Durch entsprechende Auslegung der Empfängerschaltung, indem das Fehlen eines Befehls nicht als Ende des Tastendruck interpretiert wird, lässt sich eine zuverlässige Interpretation des langen Tastendruckes erreichen. Beispielsweise wird mit jedem Repetiersignale eine Lichtsteuerung während einer Zeitperiode um eine entsprechende Anzahl bestimmter diskreter Werte verstellt.

Die WO 2010/048987 A1 betrifft ein Gerät für eine Lampenanwendung, umfassend eine Busschnittstelle zum Anschluss an ein Bussystems sowie eine Konfigurationsinformation, anhand derer das Gerät über die Busschnittstelle einstellbar, administrierbar oder nutzbar ist.

Die US 6459938 B1 offenbart ein Steuerendgerät, welches einen Einstellabschnitt für individuelle Adressen zum Einstellen einer eindeutigen individuellen Adresse und einen Einstellabschnitt für gleichzeitige Steueradressen zum Einstellen einer für mehrere Steuerendgeräte gemeinsamen gleichzeitigen Steueradresse aufweist. Eine gleichzeitige Steueradresse wird im Allgemeinen Steuerendgeräten zugeordnet, welche einer Gruppensteuerung unterworfen sind. Wenn ein Aufwärtsschalter oder ein Abwärtsschalter eines Bedienendgeräts für einen Gruppen-Dimm-Zweck gedrückt wird, wird ein Übertragungssignal, welches die gleichzeitige Steueradresse aufweist, auf einer Signalleitung von einer Übertragungssteuerung übertragen. Die entsprechenden Steuerendgeräte empfangen im Wesentlichen gleichzeitig das Übertragungssignal, wodurch eine Intensität von Beleuchtungslasten geändert wird.

Aufgabe der Erfindung ist, ein Verfahren, eine Steuerung und ein Beleuchtungssystem anzugeben, die eine effiziente und genaue relative Ansteuerung erlauben. Der Erfindung liegt insbesondere die Aufgabe zugrunde, ein Verfahren zur relativen Ansteuerung einer Leuchte, eine Steuerung zur relativen Ansteuerung einer Leuchte und ein Beleuchtungssystem anzugeben, bei denen nicht in sehr kurzen Abständen der immer gleiche Befehl erzeugt werden muss, um eine relative Ansteuerung zu erreichen.

Die Aufgabe wird gelöst durch ein Verfahren, eine Steuerung und ein Beleuchtungssystem mit den in den unabhängigen Patentansprüchen angegebenen Merkmalen. Die abhängigen Patentansprüche definieren Ausführungsformen der Erfindung.

Nach einem Aspekt wird ein Verfahren zur relativen Ansteuerung einer Leuchte angegeben. Eine Betätigung eines Betätigungselements wird erfasst. Während der Betätigung des Betätigungselements werden zyklisch die folgenden Schritte ausgeführt: Ermitteln eines Zielstellwerts, der einer von mehreren Stützstellen entspricht, die während der Betätigung sequentiell angefahren werden; Erzeugen eines Stellbefehls in Abhängigkeit von dem Zielstellwert; und Ausgeben des Stellbefehls, um eine dem Zielstellwert entsprechende Stützstelle mit einer vorgegebenen Überblendzeit anzufahren. Während einer fortgesetzten Betätigung des Betätigungselements wird nach dem Ausgeben eines Stellbefehls eine vorgegebene Zeitdauer gewartet, bevor ein weiterer Stellbefehl ausgegeben wird, um eine weitere Stützstelle anzufahren, die einem weiteren Zielstellwert entspricht.

Bei dem Verfahren werden zyklisch Stellbefehle erzeugt und ausgegeben, während ein Betätigungselement betätigt wird, wobei aufeinanderfolgende Stellbefehle jeweils nur in zeitlichen Abständen ausgegeben werden, die der vorgegebenen Zeitdauer entsprechen. Es erfolgt eine stützstellenbasierte Steuerung, bei der mit der Leuchte sequentiell mehrere Stützstellen angefahren werden, die jeweils einem in einem Steuerbefehl angegebenen Zielstellwert zugeordnet sind. Dadurch kann eine Anzahl von zu übermittelnden Stellbefehlen verhältnismäßig niedrig gehalten werden.

Die Stellgröße, die mit dem Verfahren eingestellt wird, kann eine Intensität umfassen. In diesem Fall können die unterschiedlichen Zielstellwerte, die nacheinander ermittelt werden, unterschiedlichen Helligkeitswerten bzw. Intensitäten der Leuchte entsprechen. Die Stellgröße, die mit dem Verfahren eingestellt wird, kann eine Farbtemperatur oder einen Farbton umfassen. In diesem Fall können die unterschiedlichen Zielstellwerte, die nacheinander ermittelt werden, unterschiedlichen Farbtemperaturen oder Farbtönen der Leuchte entsprechen.

Das Betätigungselement kann ein Taster sein. Der Taster kann in ein Bedienfeld integriert sein, das beispielsweise als berührungsempfindliches Bedienfeld ausgestaltet sein kann. Die Zielstellwerte können jeweils abhängig davon ermittelt werden, ob der Taster so betätigt wird, dass eine Erhöhung einer Stellgröße erreicht werden soll, oder ob der Taster so betätigt wird, dass eine Erniedrigung der Stellgröße erreicht werden soll.

Der Zielstellwert kann jeweils abhängig von der vorgegebenen Überblendzeit ermittelt werden. Der Zielstellwert kann jeweils abhängig von einem Anfangsstellwert, den die Stellgröße bei Beginn der Betätigung des Betätigungselements aufweist, ermittelt werden.

Als Reaktion auf ein Ende der Betätigung des Betätigungselements wird ein Stoppbefehl erzeugt und ausgegeben, um einen Überblendvorgang zu beenden. Der Stoppbefehl muss keinen neuen Zielstellwert enthalten. Durch den Stoppbefehl kann eine unerwünschte Fortsetzung eines Überblendvorgangs zu dem im letzten Stellbefehl enthaltenen Stellwert unterdrückt werden, wenn das Ende der Betätigung des Betätigungselements erfasst wird.

Als Reaktion auf das Ende der Betätigung wird ein Endstellwert ermittelt. Ein Korrektur-Stellbefehl wird in Abhängigkeit von dem Endstellwert erzeugt und ausgegeben. Der Endstellwert kann von einer Steuerung rechnerisch und abhängig von einer Dauer der Betätigung des Betätigungselements ermittelt werden. Dadurch kann eine kleine Korrektur des Stellwerts nach Ausgeben des Stoppbefehls vorgenommen werden. Auf diese Weise können beispielsweise Verzögerungen bei der Abarbeitung von Stellbefehlen und/oder des Stoppbefehls, die im Betriebsgerät einer Lampe auftreten können, kompensiert werden.

Der Stoppbefehl kann ausgegeben werden, bevor die vorgegebene Zeitdauer nach dem Ausgeben desjenigen Stellbefehls, der vor dem Ende der Betätigung des Betätigungselements zuletzt erzeugt wurde, abgelaufen ist. Somit muss für das Ausgeben des Stoppbefehls nicht abgewartet werden, bis die vorgegebene Zeitdauer erneut abgelaufen ist. Der Stoppbefehl kann unmittelbar nach Ende der Betätigung des Betätigungselements erzeugt und ausgegeben werden.

Die vorgegebene Zeitdauer, nach der jeweils ein neuer Stellbefehl ausgegeben wird, kann gleich der vorgegebenen Überblendzeit oder kleiner als die vorgegebene Überblendzeit sein.

Während der fortgesetzten Betätigung des Betätigungselements kann ein neuer Stellbefehl periodisch jeweils bei Ablauf der vorgegebenen Überblendzeit oder vor Ablauf der vorgegebenen Überblendzeit erzeugt werden. Dadurch kann ein neuer Stellbefehl mit einem neuen Zielstellwert gerade dann erzeugt und ausgegeben werden, wenn die Stellgröße der Leuchte einen im zuletzt ausgegebenen Stellbefehl enthaltenen Zielstellwert erreicht. Alternativ kann ein neuer Stellbefehl mit einem neuen Zielstellwert kurz vor dem Zeitpunkt erzeugt und ausgegeben werden, an dem die Stellgröße der Leuchte einen im zuletzt ausgegebenen Stellbefehl enthaltenen Zielstellwert erreicht.

Ein Eingangssignal, das einen Zustand des Betätigungselements anzeigt, kann mit einer Rate ausgewertet werden, die größer als das Inverse der vorgegebenen Zeitdauer ist. Der Zustand des Betätigungselements kann somit in zeitlichen Abständen abgefragt werden, die klein sind im Vergleich zur vorgegebenen Zeitdauer, nach der ein neuer Stellbefehl ausgegeben wird. Dadurch kann rasch auf eine Änderung des Zustands des Betätigungselements reagiert werden.

Für den jeweiligen Ansteuervorgang, der während der fortgesetzten Betätigung des Betätigungselements erfolgt, können benachbarte Stützstellen der mehreren Stützstellen jeweils denselben Stellwertunterschied aufweisen. Für den jeweiligen Ansteuervorgang, der während der fortgesetzten Betätigung des Betätigungselements erfolgt, kann die vorgegebene Überblendzeit einen festen Wert aufweisen, der während der fortgesetzten Betätigung des Betätigungselements nicht verändert wird. Wenn zu einem späteren Zeitpunkt eine neue relative Ansteuerung erfolgt, nachdem zwischenzeitlich die Betätigung des Betätigungselements unterbrochen war, kann für den neuen relativen Ansteuervorgang ein anderer Stellwertunterschied zwischen benachbarten Stützstellen und/oder eine andere Überblendzeit festgelegt werden.

Bei Beginn der Betätigung des Betätigungselements kann ein erster Stellbefehl erzeugt werden, der die vorgegebene Überblendzeit und einen Zielstellwert umfasst.

Der Stellbefehl kann an ein Betriebsgerät der Leuchte übermittelt werden. Das Betriebsgerät kann als Antwort auf den Stellbefehl den Zielstellwert in der vorgegebenen Überblendzeit kontinuierlich oder in mehreren Stufen anfahren.

Der Stellbefehl kann ein Stellbefehl nach dem DALI-Standard sein. Der Stellbefehl kann eine DALI-Kurzadresse der Leuchte umfassen. Der Stellbefehl kann an einen Bus, insbesondere einen DALI-Bus ausgegeben werden.

Nach einem weiteren Aspekt wird eine Steuerung zur relativen Ansteuerung einer Leuchte angegeben. Die Steuerung umfasst einen Signaleingang zum Empfangen eines Eingangssignals, das einen Zustand eines Betätigungselements anzeigt. Die Steuerung umfasst eine Schnittstelle zum Ausgeben von Befehlen. Die Steuerung umfasst eine Steuerlogik, die mit dem Signaleingang und der Schnittstelle gekoppelt und eingerichtet ist, um abhängig von dem Eingangssignal zu bestimmen, ob das Betätigungselement betätigt ist. Die Steuerlogik ist eingerichtet, um während einer Betätigung des Betätigungselements einen Zielstellwert zu ermitteln, der einer von mehreren Stützstellen entspricht, um einen Stellbefehl in Abhängigkeit von dem Zielstellwert zu erzeugen, und um den Stellbefehl über die Schnittstelle auszugeben, um eine dem Zielstellwert entsprechende Stützstelle mit einer vorgegebenen Überblendzeit anzufahren. Die Steuerlogik ist so eingerichtet, dass während einer fortgesetzten Betätigung des Betätigungselements nach dem Ausgeben des Stellbefehls vor Ausgabe eines weiteren Stellbefehls zum Anfahren einer weiteren Stützstelle, die einem weiteren Zielstellwert entspricht, eine vorgegebene Zeitdauer gewartet wird.

Weiterbildungen der Steuerung und die damit jeweils erzielten Wirkungen entsprechen den Weiterbildungen des Verfahrens nach Ausführungsbeispielen. Die Steuerung kann zur Durchführung des Verfahrens nach einem Aspekt oder Ausführungsbeispiel eingerichtet sein.

Nach einem weiteren Aspekt wird ein Beleuchtungssystem angegeben. Das Beleuchtungssystem umfasst ein Betätigungselement, das eine relative Ansteuerung bzw. Betätigung der Leuchte veranlasst. Das Beleuchtungssystem umfasst eine Steuerung nach einem Aspekt oder Ausführungsbeispiel der Erfindung, deren Signaleingang zum Empfangen eines Eingangssignals, das einen Zustand des Betätigungselements anzeigt, eingerichtet ist. Das Beleuchtungssystem umfasst ein Betriebsgerät für eine Lampe, wobei das Betriebsgerät eine Steuereinrichtung umfasst, die eingerichtet ist, um als Antwort auf den Stellbefehl den Zielstellwert mit der vorgegebenen Überblendzeit anzufahren.

Die Steuerung und das Betriebsgerät für die Leuchte können über einen Bus gekoppelt sein.

Das Betätigungselement kann ein Taster sein oder einen Taster umfassen. Der Taster kann in ein Bedienfeld integriert sein, das beispielsweise als berührungsempfindliches Bedienfeld ausgestaltet sein kann. Die Zielstellwerte können jeweils abhängig davon ermittelt werden, ob der Taster so betätigt wird, dass eine Erhöhung einer Stellgröße erreicht werden soll, oder ob der Taster so betätigt wird, dass eine Erniedrigung der Stellgröße erreicht werden soll. Der Taster kann ein Wechseltaster sein.

Das Betätigungselement kann einen Sensor, beispielsweise einen Lichtsensor umfassen. Eine Betätigung des Lichtsensors wird abhängig von einem Schwellenwertvergleich der mit dem Lichtsensor erfassten Helligkeit erkannt.

Die Steuerlogik der Steuerung kann eingerichtet sein, um als Reaktion auf ein Ende der Betätigung des Betätigungselements einen Stoppbefehl zu erzeugen und auszugeben. Die Steuereinrichtung des Betriebsgeräts kann eingerichtet sein, um als Antwort auf den Stoppbefehl ein Anfahren einer Stützstelle, die einem vor dem Ende der Betätigung zuletzt ermittelten Zielstellwert entspricht, zu beenden.

Ausführungsbeispiele können allgemein zum relativen Stellen in Beleuchtungssystemen eingesetzt werden, beispielsweise beim Dimmen.

Weitere Merkmale, Wirkungen und Funktionen von Ausführungsbeispielen der Erfindung werden aus der nachfolgenden detaillierten Beschreibung unter Bezugnahme auf die beigefügten Zeichnungen ersichtlich.
FIG. 1 zeigt ein Beleuchtungssystem nach einem Ausführungsbeispiel.
FIG. 2 zeigt schematisch die Erzeugung einer Folge von Steuerbefehlen zur relativen Ansteuerung einer Leuchte nach einem Ausführungsbeispiel.
FIG. 3 ist ein Flussdiagramm eines Verfahrens nach einem Ausführungsbeispiel.
FIG. 4 ist eine schematische Darstellung zur Erläuterung von Verfahren nach Ausführungsbeispielen.
FIG. 5 ist ein Flussdiagramm eines Verfahrens nach einem weiteren Ausführungsbeispiel.

In den Figuren bezeichnen identische oder ähnliche Bezugszeichen identische oder ähnliche Einheiten oder Komponenten. Die Merkmale der verschiedenen Ausführungsbeispiele können miteinander kombiniert werden, sofern dies in der folgenden Beschreibung nicht ausdrücklich ausgeschlossen ist. Während einige Ausführungsbeispiele für eine relative Ansteuerung im Kontext einer Intensitäts- bzw. Helligkeitssteuerung beschrieben werden, sind die Ausführungsbeispiele der Erfindung nicht hierauf beschränkt, sondern können allgemein bei der relativen Ansteuerung einer Leuchte eingesetzt werden.

FIG. 1 zeigt ein Beleuchtungssystem 1 mit einer Steuerung 10 nach einem Ausführungsbeispiel der Erfindung. Das Beleuchtungssystem 1 umfasst eine Leuchte mit einem Leuchtmittel 2. Das Leuchtmittel 2 kann beispielsweise eine Gasentladungslampe oder eine LED-basierte Leuchte sein. Das Beleuchtungssystem 1 kann weitere Leuchten umfassen, von denen jeder eine eindeutige Adresse zugeordnet ist, um eine Adressierung von Steuerbefehlen durch die Steuerung 10 zu erlauben. Das Beleuchtungssystem 1 umfasst ein Betriebsgerät 20 für das Leuchtmittel 2.

Das Betriebsgerät 20 kann als Vorschaltgerät ausgestaltet sein. Der Betrieb des Betriebsgeräts 20 erfolgt auf Basis von Steuerbefehlen, die das Betriebsgerät 20 von der Steuerung 10 erhält. Das Betriebsgerät 20 weist eine Schnittstelle 23 auf, über die eine Datenkommunikation mit der Steuerung 10 erfolgt. Die Datenkommunikation erfolgt drahtgebunden über einen Bus 5. Die Datenkommunikation ist eine digitale Datenkommunikation. Der Bus 5 kann ein DALI-Bus sein, und Befehle können gemäß dem DALI-Standard erzeugt werden. Weitere Betriebsgeräte sind an den Bus 5 angeschlossen. Von der Schnittstelle 23 empfangene Befehle werden von einer Steuereinrichtung 21 verarbeitet, die den Betrieb des Betriebsgeräts 20 abhängig von dem empfangenen Befehl kontrolliert.

Das Betriebsgerät 20 kann so ausgestaltet sein, dass es eine Intensitätssteuerung und/oder eine Farbsteuerung der Leuchte erlaubt. Das Betriebsgerät 20 wird über eine Versorgungsleitung bzw. Versorgungsleitungen 6 mit Energie gespeist. Das Betriebsgerät 20 weist eine Schaltung auf, um das Leuchtmittel 2 mit Energie zu versorgen, deren Ausgestaltung von den Funktionalitäten abhängen, die das Betriebsgerät 20 bei der Kontrolle der Leuchte bereitstellt. Das Betriebsgerät 20 kann beispielsweise einen Gleichrichter 24 und eine diesem nachgeschaltete Schaltung 25 umfassen. Falls das Betriebsgerät 20 eine Intensitätssteuerung der Leuchte erlaubt, kann die Schaltung 25 beispielsweise eine Zwischenkreisschaltung, einen Wechselrichter und einen ausgangsseitigen Lastkreis aufweisen. Bei einer derartigen Ausgestaltung kann beispielsweise die Zwischenkreisschaltung eine Zwischenkreisspannung erzeugen, die von dem Wechselrichter in eine hochfrequente Wechselspannung umgesetzt wird, die wiederum dem ausgangsseitigen Lastkreis zugeführt werden kann, der Ausgangsanschlüsse für das Leuchtmittel 2 aufweist. Die Helligkeit der Leuchte kann dann beispielsweise dadurch verändert werden, dass die Frequenz der von dem Wechselrichter generierten Wechselspannung verändert wird. Die in das Betriebsgerät 20 integrierte Steuereinrichtung 21 kontrolliert die Schaltung 25 abhängig von einem empfangenen Steuerbefehl, um den Steuerbefehl umzusetzen. Dadurch kann bei einer Helligkeitssteuerung beispielsweise die Steuereinrichtung 21 die von dem Leuchtmittel 2 umgesetzte Leistung derart anpassen, dass diese letztendlich mit der neuen gewünschten Helligkeit betrieben wird. Der Übergang von der Ausgangshelligkeit auf die neue Endhelligkeit kann dabei kontinuierlich bzw. in kleineren Stufen erfolgen, um einen angenehmeren Helligkeitsübergang hervorzurufen. Andere Ausgestaltungen des Betriebsgeräts 20 können abhängig vom Typ des Leuchtmittels 2 und/oder abhängig von den Kontrollmöglichkeiten, die das Betriebsgerät 20 bereitstellt, verwendet werden. Beispielsweise kann die Steuereinrichtung 21 die Schaltung 25 des Betriebsgeräts 20 so kontrollieren, dass eine Farbsteuerung möglich ist.

Die Steuerung 10 des Beleuchtungssystems 1 ist so ausgestaltet, dass sie Steuerbefehle erzeugt und an das Betriebsgerät 20 der Leuchte ausgibt. Wie nachfolgend detailliert beschrieben wird, ist die Steuerung 10 so eingerichtet, dass sie zur relativen Ansteuerung der Leuchte während einer fortgesetzten Betätigung eines Betätigungselements zyklisch jeweils einen neuen Zielstellwert für eine Stellgröße der Leuchte ermittelt, einen Stellbefehl in Abhängigkeit von dem Zielstellwert erzeugt und den Stellbefehl an das Betriebsgerät 20 der Leuchte ausgibt. Die Vorgänge werden zyklisch wiederholt, wobei zwischen aufeinanderfolgenden Stellbefehlen während einer vorgegebenen Zeitdauer kein neuer Stellbefehl zur relativen Ansteuerung der Leuchte ausgegeben wird. Die jeweils ermittelten Zielstellwerte sind dabei jeweils nur die Zwischenwerte, die die Stellgröße der Leuchte nach einer vorgegebenen Überblendzeit annehmen soll, nicht der Endwert der Stellgröße am Ende der relativen Ansteuerung. Dieser Endwert ist noch nicht bekannt, so lange zyklisch die Zielstellwerte ermittelt und entsprechende Stellbefehle erzeugt und ausgegeben werden. Ebenso ist die Länge des Zeitintervalls, in dem zyklisch neue Stellbefehle in einem zeitlichen Abstand erzeugt werden, nicht bekannt, wenn der Stellvorgang durch Betätigung des Betätigungselements eingeleitet wird. Der Endwert und die Länge des Zeitintervalls, in dem zyklisch neue Stellbefehle in einem zeitlichen Abstand erzeugt werden, werden durch den Zeitpunkt definiert, an dem das Betätigungselement vom Benutzer wieder losgelassen wird.

Die relative Ansteuerung der Leuchte erfolgt stützstellenbasiert. Während der fortgesetzten Betätigung des Betätigungselements werden sequentiell mehrere Stützstellen der Stellgröße der Leuchte angefahren, die den verschiedenen nacheinander ermittelten Zielstellwerten entsprechen. Die Ausgabe eines neuen Steuerbefehls zur relativen Ansteuerung der Leuchte wird jeweils erst nach einer vorgegebenen Zeitdauer durchgeführt. Die relative Ansteuerung der Leuchte erfolgt somit durch Datentelegramme, die mit einer bestimmten Rate erzeugt werden, so lange das Betätigungselement von einem Benutzer betätigt wird. Die relative Ansteuerung nach Ausführungsbeispielen ist besonders geeignet für den Einsatz derartiger Datentelegramme bzw. ist telegrammoptimiert.

Als Antwort auf einen Stellbefehl, der von der Steuerung 10 abhängig von einem neuen Zielstellwert für die Stellgröße der Leuchte erzeugt wird, kontrolliert die Steuereinrichtung 21 des Betriebsgeräts 20 das Betriebsgerät 20 so, dass der Stellwert der Stellgröße in einer vorgegebenen Überblendzeit kontinuierlich oder in mehreren Stufen zum Zielstellwert geändert wird. Die Stellgröße kann beispielsweise eine Intensität bzw. Helligkeit, ein Farbton, eine Farbtemperatur oder dergleichen sein.

Die Überblendzeit, mit der eine neue Stützstelle von dem Betriebsgerät 20 jeweils angefahren wird, kann während der relativen Ansteuerung einen vorgegebenen, unveränderlichen Wert aufweisen. Der Wert für die Überblendzeit kann von der Steuerung 10 in wenigstens einem der Stellbefehle übermittelt werden. Die Überblendzeit kann in einem Speicher 22 der Steuereinrichtung 21 im Betriebsgerät 20 abgelegt werden und für alle Überblendvorgänge verwendet werden, die durch aufeinanderfolgende Stellbefehle von der Steuerung 10 eingeleitet werden, um während der fortgesetzten Betätigung des Betätigungselements nacheinander mehrere Stützstellen anzufahren, die den unterschiedlichen, nacheinander ermittelten Zielstellwerten entsprechen.

Die vorgegebene Zeitdauer, nach der die Steuerung 10 einen neuen Stellbefehl ausgibt, kann abhängig von und koordiniert mit der vorgegebenen Überblendzeit gewählt sein. Die vorgegebene Zeitdauer kann kleiner als die vorgegebene Überblendzeit sein. Die vorgegebene Zeitdauer kann gleich der vorgegebenen Überblendzeit sein. Dies erlaubt, dass von der Steuerung 10 ein neuer Stellbefehl gerade dann ausgegeben wird, wenn der im zuletzt ausgegebenen Stellbefehl angegebene Zielstellwert mit der Überblendzeit angefahren wurde. Die Steuerung 10 kann die Zielstellwerte, die während der fortgesetzten Betätigung des Betätigungselements jeweils ermittelt und von dem Betriebsgerät 20 angefahren werden, abhängig von der Überblendzeit ermitteln. Die Steuerung 10 kann die Zielstellwerte weiterhin abhängig von einem Anfangsstellwert der Leuchte ermitteln, den die Stellgröße zu Beginn der relativen Ansteuerung aufweist.

Sobald die Steuerung 10 erkennt, dass der Benutzer das Betätigungselement nicht mehr betätigt, wird ein Stoppbefehl erzeugt und ausgegeben. Dadurch wird ein Überblendvorgang zu dem zuletzt ermittelten Zielstellwert abgebrochen, sobald der Benutzer das Betätigungselement loslässt. Die Steuerung 10 bricht durch den Stoppbefehl das Anfahren einer Stützstelle, die dem vor dem Loslassen des Betätigungselements zuletzt ermittelten Zielstellwert entspricht, ab. Der Stoppbefehl kann insbesondere unmittelbar als Reaktion auf das erkannte Loslassen des Betätigungselements erzeugt werden. Die Steuerung 10 kann den Stoppbefehl ausgeben, bevor die vorgegebenen Zeitdauer nach Ausgabe des zuletzt erzeugten Stellbefehls abgelaufen ist.

Bevor die Betätigung des Betätigungselements beendet wird, wurde an die Leuchte ein Stellbefehl zum Anfahren einer Stützstelle ausgegeben. Der entsprechende Vorgang, in dem die Leuchte die neue Stützstelle anfährt, kann noch laufen, wenn die Betätigung des Betätigungselements beendet wird. Durch den Stoppbefehl wird die Überblendung, die gerade noch läuft, abgebrochen.

Optional kann nach dem Stoppbefehl ein Korrektur-Stellbefehl ausgegeben werden. Die Steuerung kann dazu abhängig von einer Zeitdauer, in der das Betätigungselement durchgängig betätigt wurde, einen Endstellwert der Stellgröße der Leuchte rechnerisch ermitteln. Der Korrektur-Stellbefehl kann abhängig von dem Endstellwert erzeugt werden. Dadurch können beispielsweise nach dem Loslassen des Betätigungselements kleinere Korrekturen an dem Stellwert der Stellgröße vorgenommen werden, die durch Verarbeitungszeiten von Steuerbefehlen in dem Betriebsgerät 20 und/oder Verzögerungen bei der Befehlsausgabe an den Bus 5 durch die Steuerung 10 verursacht werden können.

Die Steuerung 10 ist so eingerichtet, dass sie den Zustand des Betätigungselements mit hoher zeitlicher Auflösung erfasst. Das Inverse einer Rate, mit der der Zustand des Betätigungselements überprüft wird, kann klein sein im Vergleich zu der vorgegebenen Zeitdauer, die den Zeitabstand zwischen Stellbefehlen definiert. Das Inverse der Rate, mit der der Zustand des Betätigungselements überprüft wird, kann klein sein im Vergleich zu der vorgegebenen Überblendzeit, mit der neue Stützstellen bei der relativen Ansteuerung angefahren werden.

Zur Durchführung der verschiedenen beschriebenen Prozesse weist die Steuerung 10 eine Steuerlogik 11 auf. Die Steuerlogik 11 kann einen oder mehrere Prozessoren oder Spezialschaltungen umfassen. Die Steuerlogik 11 kann mit einem Speicher 12 gekoppelt sein, in dem beispielsweise der Istwert der Stellgröße der Leuchte bei Beginn der Betätigung des Betätigungselements abgelegt sein kann. Die Steuerlogik 11 ist mit einer Schnittstelle 13 gekoppelt, über die erzeugte Befehle ausgegeben werden. Über die Schnittstelle 13 können insbesondere die Stellbefehle, die während einer durchgängigen Betätigung des Betätigungselements sequentiell erzeugt werden, und der Stoppbefehl, der bei Ende der Betätigung des Betätigungselements erzeugt wird, ausgegeben werden. Die Schnittstelle 13 kann eine drahtgebundene Schnittstelle sein, die beispielsweise mit einem DALI-Bus 5 gekoppelt sein kann. Die Schnittstelle 13 kann auch als Drahtlosschnittstelle für Drahtloskommunikation mit dem Betriebsgerät 20 ausgestaltet sein.

Um den Zustand des Betätigungselements zu erfassen, weist die Steuerung 10 einen Signaleingang 14 auf. Der Signaleingang 14 ist mit einem Betätigungselement 3 gekoppelt, um ein den Zustand des Betätigungselements 3 anzeigendes Einganssignal zu empfangen. Das Betätigungselement 3 kann als Taster ausgestaltet sein. Der Taster kann in ein Bedienfeld 4 integriert sein, das die Steuerung mehrerer Funktionen des Beleuchtungssystems 1 erlaubt. Der Taster muss kein kippbar gelagertes oder anderweitig beweglich gelagertes Element aufweisen, sondern kann auch als Abschnitt einer berührungsempfindlichen Steuertafel oder als Näherungssensor ausgebildet sein. Das Betätigungselement 3 und/oder das Bedienfeld 4 kann in der Steuerung 10 integriert sein. Bei weiteren Ausgestaltungen kann das Betätigungselement 3 einen Sensor umfassen. Ein den Zustand des Sensors anzeigendes Signal kann an den Signaleingang 14 bereitgestellt werden. Der Sensor kann einen betätigten Zustand aufweisen, der die Steuerung 10 veranlasst, in zeitlichen Abständen neue Stellbefehle zu erzeugen um ein Anfahren weiterer Stützstellen zu veranlassen. Beispielsweise kann der Sensor ein Lichtsensor sein. Abhängig von einem Schwellenwertvergleich der erfassten Helligkeit kann der Sensor einen "betätigten" Zustand aufweisen und die Ausgabe von Stellbefehlen zum Anfahren von Stützstellen in zeitlichen Abständen veranlassen. So kann beispielsweise eine stützstellenbasierte relative Ansteuerung erfolgen, um eine Helligkeit zu erhöhen, wenn die vom Lichtsensor erfasste Helligkeit kleiner als ein erster Schwellenwert ist. Alternativ oder zusätzlich kann beispielsweise eine stützstellenbasierte relative Ansteuerung erfolgen, um eine Helligkeit zu erniedrigen, wenn die vom Lichtsensor erfasste Helligkeit größer als ein zweiter Schwellenwert ist. Das Betätigungselement kann alternativ oder zusätzlich einen Näherungssensor umfassen.

Das Betätigungselement 3 kann so ausgestaltet sein, dass es die Einstellung einer Stellgröße in unterschiedliche Richtungen erlaubt. Beispielsweise kann das Betätigungselement entsprechende Felder aufweisen, um den Stellwert einer Stellgröße zu erhöhen oder zu erniedrigen. Die Steuerung 10 empfängt an dem Signaleingang 14 ein Eingangssignal, das den Zustand des Betätigungselements 3 anzeigt. Beispielsweise kann das Eingangssignal anzeigen, dass das Betätigungselement nicht betätigt wird, dass es zur Erhöhung des Stellwerts der Stellgröße betätigt wird, oder dass es zur Erniedrigung des Stellwerts der Stellgröße betätigt wird. Das Betätigungselement 3 kann als Wechseltaster ausgestaltet sein, welcher wechselweise den Stellwert einer Stellgröße erhöhen oder erniedrigen kann. Die Steuerlogik 11 überwacht das Eingangssignal mit einer hohen zeitlichen Auflösung. Dazu kann das Eingangssignal mit einer Rate abgefragt und ausgewertet werden, die größer als das Inverse der vorgegebenen Überblendzeit und/oder als das Inverse der vorgegebenen Zeitdauer ist, nach der neue Stellbefehle ausgegeben werden. Dadurch kann sowohl der Beginn als auch das Ende der Betätigung des Betätigungselements 3 rasch detektiert werden, und ein entsprechender Stellbefehl bzw. ein Stoppbefehl erzeugt werden.

FIG. 2 zeigt schematisch eine Befehlsfolge, die von der Steuerung 10 zur relativen Ansteuerung der Leuchte ausgegeben wird, wenn ein Benutzer durch Drücken des Betätigungselements bei einer Anfangszeit Ti die Betätigung beginnt, das Betätigungselement über einen Zeitraum 30 gedrückt hält, und bei einer Endzeit Tf das Betätigungselement loslässt.

Als Reaktion auf den Beginn der Betätigung wird ein erster Stellbefehl 31 erzeugt, der kurz nach Beginn der Betätigung bei Ti ausgegeben wird. Der erste Stellbefehl 31 wird abhängig von einem ersten Zielstellwert erzeugt, der vom Betriebsgerät 20 der Leuchte innerhalb einer vorgegebenen Überblendzeit angefahren werden soll. Der erste Zielstellwert kann abhängig von einem Istwert der Stellgröße der Leuchte zur Anfangszeit Ti und abhängig von der vorgegebenen Überblendzeit erzeugt werden. Der erste Stellbefehl 31 kann den ersten Zielstellwert umfassen. Der erste Stellbefehl 31 kann weiterhin die vorgegebene Überblendzeit umfassen, die von der Steuerung 10 an das Betriebsgerät 20 übermittelt wird. Der erste Stellbefehl 31 kann eine Adresse der Leuchte bzw. des dem Leuchtmittel 2 zugeordneten Betriebsgeräts 20 umfassen. Die Adresse kann eine DALI-Kurzadresse sein. Als Reaktion auf den ersten Stellbefehl 31 wird die Stellgröße der Leuchte in der vorgegebenen Überblendzeit in mehreren Stufen oder kontinuierlich auf den ersten Zielstellwert eingestellt.

Während des Zeitraums 30, in dem der Benutzer das Betätigungselement fortgesetzt drückt oder anderweitig das Betätigungselement als aktiviert erkannt wird, werden zyklisch weitere Zielstellwerte ermittelt, entsprechende Stellbefehle erzeugt und ausgegeben. Dabei werden Stellbefehle, die der relativen Ansteuerung der Leuchte als Reaktion auf die Betätigung des Betätigungselements dienen, jeweils nur nach einer vorgegebenen Zeitdauer 39 ausgegeben, so lange das Betätigungselement gedrückt wird. Beispielsweise wird ein zweiter Stellbefehl 32, der abhängig von einem zweiten Zielstellwert erzeugt wird, eine vorgegebene Zeitdauer ΔT später als der erste Stellbefehl 31 ausgegeben. Ein dritter Stellbefehl 33, der abhängig von einem dritten Zielstellwert erzeugt wird, wird eine vorgegebene Zeitdauer ΔT später als der zweite Stellbefehl 32 ausgegeben. Ein vierter Stellbefehl 34, der abhängig von einem vierten Zielstellwert erzeugt wird, wird eine vorgegebene Zeitdauer ΔT später als der dritte Stellbefehl 33 ausgegeben. Ein fünfter Stellbefehl 35, der abhängig von einem fünften Zielstellwert erzeugt wird, wird eine vorgegebene Zeitdauer ΔT später als der vierte Stellbefehl 34 ausgegeben. Durch die Verzögerung der Ausgabe von Stellbefehlen um jeweils die vorgegebene Zeitdauer 39 werden durch Datentelegramme nacheinander verschiedene Stützstellen angefahren, bei denen die Stellgröße der Leuchte den ersten Zielstellwert, den zweiten Zielstellwert, den dritten Zielstellwert und den vierten Zielstellwert einnimmt. Der zweite, dritte und vierte Stellbefehl können ebenfalls jeweils die Adresse der Leuchte bzw. des dem Leuchtmittel 2 zugeordneten Betriebsgeräts 20 umfassen. Der zweite, dritte und vierte Stellbefehl kann jeweils die vorgegebene Überblendzeit umfassen, kann jedoch auch so erzeugt werden, dass die vorgegebene Überblendzeit nicht erneut enthalten ist.

Als Reaktion auf das Ende der Betätigung des Betätigungselements bei der Endzeit Tf wird unmittelbar ein Stoppbefehl 36 erzeugt. Der Stoppbefehl 36 enthält keinen neuen Zielstellwert, sondern veranlasst das Betriebsgerät 20, den laufenden Überblendvorgang zu beenden. Dieser laufende Überblendvorgang ist für die in FIG. 2 dargestellte Folge von Stellbefehlen der Überblendvorgang zum fünften Zielstellwert, der mit dem fünften Stellbefehl 35 veranlasst wird. Dieser Vorgang läuft, wenn der Stoppbefehl 36 ausgegeben wird. Das Betriebsgerät der Leuchte beendet die Überblendung zum fünften Zielstellwert als Antwort auf den Stoppbefehl.

FIG. 3 ist ein Flussdiagramm eines Verfahrens 40 nach einem Ausführungsbeispiel. Das Verfahren kann automatisch von der Steuerung 10 ausgeführt werden, um eine relative Ansteuerung einer Leuchte vorzunehmen.

Bei Schritt 41 kann der Ist-Stellwert der Leuchte ermittelt werden. Dieser Ist-Stellwert kann beispielsweise in einem Speicher der Steuerung abgelegt werden, wenn ein vorhergehender Steuervorgang beendet ist, und/oder kann vom Betriebsgerät der Leuchte abgefragt werden. Wenn der Ist-Wert nicht vom Betriebsgerät der Leuchte abgefragt werden soll, kann nach der vorhergehenden Ansteuerung ein absoluter Korrektur-Stellwert gesendet werden, der im Speicher der Steuerung abgelegt wird. Es kann für die relative Steuerung im Verfahren 40 davon ausgegangen werden, dass die leuchte diesen Korrektur-Stellwert eingenommen hat. Der absolute Korrekturstellwert kann als rechnerischer Startwert für die neue relative Ansteuerung verwendet werden.

Bei Schritt 42 wird überwacht, ob ein Taster betätigt wird. Sobald eine Tasterbetätigung erfasst wird, fährt das Verfahren bei 43 fort. Andernfalls wird die Überwachung der Tasterbetätigung bei Schritt 42 fortgesetzt.

Die folgenden Schritte 43-45 werden zyklisch wiederholt, so lange die Tasterbetätigung andauert. Bei Schritt 43 wird ein Zielstellwert ermittelt. Der Zielstellwert kann abhängig von einer vorgegebenen Überblendzeit und abhängig von dem bei 41 ermittelten Ist-Stellwert der Leuchte bestimmt werden. Der Zielstellwert kann so gewählt werden, dass ein gewünschter Stellwertunterschied, der von der Überblendzeit abhängen kann, relativ zum Ist-Stellwert erreicht wird. Bei 44 wird ein Steuerbefehl erzeugt, der von dem Zielstellwert abhängt. Der Steuerbefehl kann den Zielstellwert umfassen. Wenigstens bei der Erzeugung des ersten Stellbefehls nach Beginn der Betätigung des Tasters kann der erste Stellbefehl die vorgegebene Überblendzeit umfassen. Bei 45 wird der Stellbefehl ausgegeben. Der Stellbefehl kann an einen Bus, beispielsweise einen DALI-Bus, ausgegeben werden.

Bei Schritten 46 und 47 wird überprüft, ob die Schritte 43-45 erneut durchlaufen werden sollen. Bei Schritt 46 wird überprüft, ob die Tasterbetätigung beendet ist. Ein Ende der Tasterbetätigung wird auch erkannt, wenn der Taster eine Einstellung in unterschiedliche Richtungen erlaubt und der Benutzer einen Einstellvorgang in eine erste Richtung, beispielsweise zunehmende Helligkeit, beendet und einen Einstellvorgang in eine zweite Richtung, beispielsweise abnehmende Helligkeit, beginnt. Sobald ein Ende der Tasterbetätigung erkannt wird, wird die zyklische Wiederholung der Schritte 43-45 beendet. Das Verfahren fährt bei Schritt 48 fort, wo ein Stoppbefehl ausgegeben wird, um den laufenden Überblendvorgang abzubrechen.

Falls bei Schritt 46 erkannt wird, dass die Betätigung des Tasters noch nicht beendet und der Taster fortgesetzt betätigt wird, wird bei Schritt 47 überprüft, ob seit der letzten Abarbeitung der Schritte 43-45 die vorgegebene Zeitdauer abgelaufen ist, die die Wartezeit zwischen der Ausgabe von Stellbefehlen zur relativen Ansteuerung der Leuchte ist. Falls die vorgegebene Zeitdauer noch nicht abgelaufen ist, kehrt das Verfahren zu Schritt 46 zurück.

Falls die vorgegeben Zeitdauer abgelaufen ist, seit der letzte Stellbefehl erzeugt und ausgegeben wurde, werden die Schritte 43-45 erneut durchlaufen. Dabei wird ein weiterer Zielstellwert ermittelt und ein weiterer Stellbefehl in Abhängigkeit von dem weiteren Zielstellwert erzeugt und ausgegeben. Der weitere Zielstellwert kann abhängig von dem im vorangegangenen Zyklus ermittelten Zielstellwert und abhängig von der vorgegebenen Überblendzeit ermittelt werden. Der weitere Zielstellwert kann abhängig von einer das Verhalten der Leuchte charakterisierenden Kennkurve, beispielsweise einer Dimmkurve, ermittelt werden. Dabei können der im vorangegangenen Zyklus ermittelte Zielstellwert und die Überblendzeit benutzt werden, um abhängig von der das Verhalten der Leuchte charakterisierenden Kennkurve den neuen Zielstellwert zu bestimmen. Der weitere Zielstellwert kann so ermittelt werden, dass relativ zu dem im vorangegangenen Zyklus bestimmten Zielstellwert wieder derselbe Stellwertunterschied erreicht wird.

Bei der relativen Ansteuerung werden die Schritte 43-45 zyklisch wiederholt. Die in Schritt 43 jeweils ermittelten Zielstellwerte stellen dabei nicht den Endwert der Stellgröße am Ende des Vorgangs dar, der durch die Tasterbetätigung gesteuert wird. Die bei Schritt 43 ermittelten Zielstellwerte sind vielmehr Zwischenwerte, die sequentiell angefahren werden, während der Taster gedrückt bleibt. Ein Zielstellwert, der in Schritt 43 ermittelt wird, entspricht somit einer Stützstelle, die bei der Steuerung der Leuchte angefahren werden soll. Der Zielstellwert, der im letzten Zyklus vor Beendigung der Tasterbetätigung erzeugt und ausgegeben wird, wird dabei von der Leuchte nicht mehr erreicht. Der entsprechende Überblendvorgang wird durch den bei Schritt 48 ausgegebenen Stoppbefehl abgebrochen.

FIG. 4 ist eine schematische Darstellung zur weiteren Erläuterung der Funktionsweise von Steuerungen und von Verfahren nach Ausführungsbeispielen.

Eine Steuerung führt eine relative Ansteuerung einer Leuchte abhängig von einem Eingangssignal 51 durch. Das Eingangssignal 51 zeigt eine Betätigung eines Betätigungselements, beispielsweise eines Tasters an. Eine erste Flanke 54 des Eingangssignals 51 zeigt einen Beginn der Betätigung des Betätigungselements an, die bis zu einer zweiten Flanke 55 des Eingangssignals 51 andauert.

Eine Veränderung einer Stellgröße der Leuchte, die von der Steuerung als Reaktion auf die Betätigung des Betätigungselements hervorgerufen wird, ist bei 52 dargestellt. Bei Beginn der Betätigung des Betätigungselements weist die Stellgröße der Leuchte einen Ist-Stellwert P_i auf, der der Stellwert am Beginn des Vorgangs ist. Durch eine Folge von Steuerbefehlen, die während der Betätigung des Betätigungselements erzeugt werden, werden nacheinander eine Stützstelle 61, bei der die Stellgröße der Leuchte einen der Stützstelle 61 zugeordneten ersten Zielstellwert P_1 aufweist, und eine weitere Stützstelle 62, bei der die Stellgröße der Leuchte einen der weiteren Stützstelle 62 zugeordneten zweiten Zielstellwert P_2 aufweist, angefahren. Es erfolgt jeweils ein Überblendvorgang in einer vorgegebenen Überblendzeit 68. Die Überblendzeit 68, in der Leuchte vom Anfangszustand 60 in die erste Stützstelle 61 überführt wird, kann gleich der Überblendzeit sein, mit der jeweils aufeinanderfolgende Stützstellen angefahren werden.

Ein Stellwertunterschied 69 zwischen dem ersten Zielstellwert P_1 und dem Ist-Stellwert P_i zu Beginn des Vorgangs kann gleich einem Stellwertunterschied 69 zwischen dem zweiten Zielstellwert P_2 und dem ersten Zielstellwert P_1 sein. Ähnlich kann ein Stellwertunterschied zwischen Zielstellwerten, die in aufeinanderfolgenden Stellbefehlen ausgegeben werden, jeweils identisch sein. Wenn die Stellgröße der Leuchte jeweils nur vorgegebene, diskrete Werte annehmen kann, können die Stellwertunterschiede 69 so bestimmt sein, dass sie mehrere dieser Werte überbrücken. Die Stellwertunterschiede 69, die die jeweils ermittelten Zielstellwerte für jeden Überblendvorgang bestimmen, können von der Steuerung in Abhängigkeit von der Überblendzeit 68 ermittelt werden.

Wie in FIG. 4 veranschaulicht, können zur Ansteuerung weiterer Stützstellen während einer durchgängigen, fortgesetzten Betätigung des Betätigungselements jeweils Änderungen der Stellgröße um denselben Stellwertunterschied und in derselben, vorgegebenen Überblendzeit vorgenommen werden. Der Überblendvorgang, bei dem die Stellgröße kontinuierlich oder in mehreren Stufen geändert wird, kann unter Kontrolle des Betriebsgeräts der Leuchte erfolgen.

Die von der Steuerung ausgegebene Befehlsfolge, die die mehreren Überblendvorgänge steuert, ist bei 53 dargestellt. Ein erster Stellbefehl 71 wird bei oder kurz nach Erkennen der Flanke 54 des Eingangssignals 51 erzeugt, die den Beginn der Betätigung des Betätigungselements anzeigt. Der erste Stellbefehl 71 kann den ersten Zielstellwert P_1 enthalten. Der erste Stellbefehl 71 kann weiterhin die Überblendzeit 68 enthalten. Als Reaktion auf den ersten Stellbefehl 71 ändert das Betriebsgerät der Leuchte die Stellgröße auf den ersten Zielstellwert P_1, wobei ein Überblendvorgang mit der Überblendzeit 68 gefahren wird.

Nach Ablauf der Überblendzeit 68 wird ein zweiter Stellbefehl 72 erzeugt und ausgegeben. Der zweite Stellbefehl 72 kann somit dann erzeugt werden, wenn die Stellgröße der Leuchte die erste Stützstelle 61 angefahren hat, die dem im vorhergehenden ersten Stellbefehl 71 enthaltenen ersten Zielstellwert P_1 entspricht. Der zweite Stellbefehl 72 kann den zweiten Zielstellwert P_2 enthalten. Als Reaktion auf den zweiten Stellbefehl 72 ändert das Betriebsgerät der Leuchte die Stellgröße auf den zweiten Zielstellwert P_2, wobei ein Überblendvorgang mit der Überblendzeit 68 gefahren wird.

Nach erneutem Ablauf der Überblendzeit 68 wird ein dritter Stellbefehl 73 erzeugt und ausgegeben. Der dritte Stellbefehl 73 kann somit dann erzeugt werden, wenn die Stellgröße der Leuchte die zweite Stützstelle 62 angefahren hat, die dem im vorhergehenden zweiten Stellbefehl 72 enthaltenen zweiten Zielstellwert P_2 entspricht. Der dritte Stellbefehl 73 kann einen dritten Zielstellwert P_3 enthalten. Als Reaktion auf den dritten Stellbefehl 73 beginnt das Betriebsgerät mit einem erneuten Überblendvorgang, um die Stellgröße vom zweiten Zielstellwert P_2 auf den dritten Zielstellwert P_3 zu verändern.

Als Reaktion auf das Ende der Betätigung des Betätigungselements, das als Flanke 55 im Eingangssignal 51 erkannt wird, wird der Stoppbefehl 74 ausgegeben. Der Stoppbefehl 74 muss keinen neuen Zielstellwert enthalten. Als Reaktion auf den Stoppbefehl 74 wird der Überblendvorgang zu dem Zielstellwert P_3, der vor dem Ende der Betätigung des Betätigungselements zuletzt ermittelt wurde, beendet. Die Stellgröße hat einen Endwert P_f, wie bei 64 dargestellt. Die Leuchte ist an, wobei die Stellgröße den Stellwert P_f aufweist.

Die Überblendzeit und die vorgegebene Zeitdauer, nach der jeweils ein neuer Stellbefehl ausgegeben wird, so lange die Betätigung des Betätigungselements andauert, können gleich sein, wie schematisch in FIG. 4 dargestellt. Die Überblendzeit und die vorgegebene Zeitdauer, nach der jeweils ein neuer Stellbefehl ausgegeben wird, so lange die Betätigung des Betätigungselements andauert, können jeweils länger als 1 Sekunde sein. Die Überblendzeit und die vorgegebene Zeitdauer, nach der jeweils ein neuer Stellbefehl ausgegeben wird, so lange die Betätigung des Betätigungselements andauert, können beispielsweise jeweils 1,4 Sekunden betragen. Ein derartiger Stützstellenabstand in der Zeitdomäne führt zu guten Ergebnissen im Hinblick auf Flackern bzw. Ansprechen bei geringem Datenverkehr auf dem Bus.

Die Steuerung kann optional rechnerisch einen Endstellwert der Stellgröße errechnen. Der Endwert kann beispielsweise abhängig von der Dauer des Zeitintervalls, in dem das Betätigungselement durchgängig betätigt ist, ermittelt werden. Der Endstellwert kann abhängig von dem Ist-Stellwert der Leuchte bei Beginn der Betätigung und abhängig von der Dauer des Zeitintervalls, in dem das Betätigungselement durchgängig betätigt ist, ermittelt werden. Die Steuerung kann nach dem Stoppbefehl 74 einen Korrektur-Stellbefehl 75 ausgeben, der den Endstellwert enthält oder anderweitig abhängig vom Endstellwert erzeugt wird. Als Reaktion auf den Korrektur-Stellbefehl 75 kann das Betriebsgerät die Stellgröße auf den Endstellwert setzen, so dass ein schematisch bei 65 dargestellter Zustand erreicht wird. Die Leuchte ist an, wobei die Stellgröße der Leuchte den von der Steuerung rechnerisch ermittelten Endstellwert aufweist.

Während in FIG. 4 schematisch eine Erhöhung eines Stellwerts bei einer relativen Ansteuerung dargestellt ist, kann eine Erniedrigung des Stellwerts bei einer relativen Ansteuerung in entsprechender Weise realisiert werden. Unterschiedliche Tasterbetätigungen zur Erhöhung oder Erniedrigung können von der Steuerung erkannt werden, wobei aufeinanderfolgende Zielstellwerte, die während der Betätigung des Tasters erkannt werden, selektiv entweder um einen Stellwertunterschied erhöht oder erniedrigt sein können.

Die Stellgröße, die bei dem Vorgang eingestellt wird, kann beispielsweise die Helligkeit bzw. Intensität der Leuchte sein. Die Zielstellwerte bzw. der Endstellwert können in diesem Fall Helligkeitswerte sein.

FIG. 5 ist ein Flussdiagramm eines Verfahrens 80 nach einem weiteren Ausführungsbeispiel. Das Verfahren kann automatisch von der Steuerung 10 ausgeführt werden, um eine relative Ansteuerung einer Leuchte vorzunehmen. Schritte, die wie bei dem unter Bezugnahme auf FIG. 3 beschriebenen Verfahren 40 durchgeführt werden können, sind mit denselben Bezugszeichen bezeichnet.

Bei dem Verfahren 80 wird eine Überprüfung der Tasterbetätigung bei 46, mit der ein Ende der Betätigung erkannt werden kann, nur quasi-kontinuierlich mit einer kurzen Wartezeit bei 49 wiederholt. Die Wartezeit bei 49 ist kurz im Vergleich zu der vorgegebenen Zeitdauer, die der Wartezeit zwischen der Ausgabe aufeinanderfolgender Stellbefehle entspricht.

Bei dem Verfahren 80 wird als Reaktion auf das Ende der Betätigung des Tasters bei 48 der Stoppbefehl ausgegeben. Anschließend wird bei 81 ein Korrektur-Stellbefehl ausgegeben. Der Korrektur-Stellbefehl kann abhängig von einem rechnerisch ermittelten Endstellwert der Stellgröße ermittelt werden. Der Endstellwert kann beispielsweise abhängig von der Dauer des Zeitintervalls, in dem das Betätigungselement durchgängig betätigt ist, ermittelt werden. Der Endstellwert kann abhängig von dem Ist-Stellwert der Leuchte bei Beginn der Betätigung und abhängig von der Dauer des Zeitintervalls, in dem das Betätigungselement durchgängig betätigt ist, ermittelt werden. Der Endstellwert kann als absoluter Stellwert ermittelt werden.. Als Reaktion auf den Korrektur-Stellbefehl, der bei 81 ausgegeben wird, kann das Betriebsgerät die Stellgröße auf den Endstellwert setzen. Die Leuchte ist an, wobei die Stellgröße der Leuchte den von der Steuerung rechnerisch ermittelten Endstellwert aufweist. Der Korrektur-Stellbefehl, der bei 81 ausgegeben wird, kann ein absolutes Stellen verursachen.

Bei Verfahren, Vorrichtungen und Systemen nach Ausführungsbeispielen wird die kontinuierliche Aussteuerung von Befehlen ersetzt durch eine Ansteuerung von Stützstellen mit einer Überblendzeit. Benachbarte Stützstellen können zueinander gleiche Stellwertunterschiede aufweisen und können jeweils mit derselben Überblendzeit angefahren werden. Die Stellwertänderungen können sowohl steigend als auch fallend sein. Durch eine derartige telegrammoptimierte Ansteuerung kann die Busauslastung verringert werden, die für die relative Ansteuerung nötig ist.

Während Ausführungsbeispiele unter Bezugnahme auf die Figuren detailliert beschrieben wurden, können Abwandlungen bei weiteren Ausführungsbeispielen realisiert werden. Beispielsweise müssen die Stellbefehl bzw. der Stoppbefehl nicht über einen Bus übertragen werden. Die Stellbefehle und der Stoppbefehl können unmittelbar von der Leuchte empfangen und umgesetzt werden.

Während Ausführungsbeispiele beschrieben wurden, bei denen das Betätigungselement einen Taster umfasst, kann das Betätigungselement auch andere Ausgestaltungen aufweisen. Beispielsweise kann das Betätigungselement, das die relative Ansteuerung veranlasst, einen Lichtsensor umfassen.

Während Ausführungsbeispiele beschrieben wurden, bei denen eine Stellgröße linear als Funktion der Zeit veränderlich ist, kann eine Änderung auch gemäß anderen charakteristischen Kurven erfolgen. Beispielsweise kann eine Kennkurve, die das gewünschte Verhalten der Leuchte bei einer relativen Ansteuerung als Funktion der Dauer der Tasterbetätigung anzeigt, in der Steuerung des Beleuchtungssystems hinterlegt sein. Die Kennkurve kann einen nicht-linearen Verlauf aufweisen. Durch Auswertung der Kennkurve können, so lange die Betätigung eines Betätigungselements andauert, neue Zielstellwerte ermittelt werden, wobei sich die Stellwertunterschiede zwischen aufeinanderfolgenden neuen Zielstellwerten ändern können.

Während Ausführungsbeispiele im Kontext einer Helligkeitssteuerung bzw. eines Dimmvorgangs beschrieben wurden, können die Verfahren, Vorrichtungen und Systeme nach Ausführungsbeispielen auch für andere Vorgänge eingesetzt werden, bei denen ein relatives Stellen erfolgt. Die Verfahren, Vorrichtungen und Systeme können insbesondere immer dann eingesetzt werden, wenn als Reaktion auf eine Tasterbetätigung eine Stellwertänderung vorgenommen werden soll, wobei der Endwert am Ende des Vorgangs und die Zeitdauer des Vorgangs anfangs noch nicht bekannt sind.

Verfahren, Vorrichtungen und Systeme nach Ausführungsbeispielen können zur Gebäudebeleuchtung eingesetzt werden. Verfahren, Vorrichtungen und Systeme nach Ausführungsbeispielen können insbesondere zur Beleuchtung von Büroräumen oder Geschäftsräumen eingesetzt werden, ohne darauf beschränkt zu sein. Die relative Ansteuerung beschränkt sich dabei nicht nur auf Leuchten als einzelne Einheiten, sondern generell auf Beleuchtungssysteme, bei denen einzelne Leuchtmittel mittels eines Betriebsgerätes entsprechend den Vorgaben der relativen Ansteuerung betrieben werden. Die kann auch umfassendere Beleuchtungssysteme wie beispielsweise eine Fassedenbeleuchtung umfassen. Die Verfahren, Vorrichtungen und Systeme nach Ausführungsbeispielen betreffen allgemein die Ansteuerung von Busteilnehmern in einem Beleuchtungssystem. Dies betrifft beispielsweise die Ansteuerung von Busteilnehmern mit Stellglied und mit kontinuierlichem, diskreten Wertebereich.

## Patentansprüche

1. Verfahren zur relativen Ansteuerung einer Leuchte, bei der zu einem Beginn des Ansteuerungsvorgangs ein absoluter Stellwert für eine Stellgröße der Leuchte, den die Leuchte am Ende des Ansteuerungsvorgangs einnehmen soll, noch unbekannt ist,
wobei eine Betätigung eines Betätigungselements (3), insbesondere eines Tasters, erfasst wird und während der Betätigung des Betätigungselements (3) zyklisch die folgenden Schritte ausgeführt werden:
Ermitteln eines Zielstellwerts (P_1, P_2) für ein Betriebsgerät (20) der Leuchte, wobei der Zielstellwert (P_1, P_2) ein Zielstellwert (P_1, P_2) für die Stellgröße der Leuchte ist, wobei der Zielstellwert (P_1, P_2) einer von mehreren zeitlich beabstandeten Stützstellen (61, 62) zugeordnet ist, die während der Betätigung sequentiell von dem Betriebsgerät (20) angefahren werden,
Erzeugen eines Stellbefehls (31-35; 71, 72) in Abhängigkeit von dem Zielstellwert (P_1, P_2), wobei der Zielstellwert (P_1, P_2) in dem Stellbefehl (31-35; 71, 72) angegeben wird, und
Ausgeben des Stellbefehls (31-35; 71, 72) an das Betriebsgerät (20) der Leuchte, damit das Betriebsgerät (20) eine dem Zielstellwert (P_1, P_2) zugeordnete Stützstelle (61, 62) mit einer vorgegebenen Überblendzeit (68) kontinuierlich oder in mehreren Stufen anfährt, wobei, wenn das Betätigungselement (3) nach dem Ausgeben eines Stellbefehls (31; 71) der zyklisch ausgegebenen Stellbefehle (31-35; 71, 72) fortgesetzt betätigt wird, eine vorgegebene Zeitdauer (39; 68) gewartet wird, bevor ein weiterer Stellbefehl (32; 72) der zyklisch ausgegebenen Stellbefehle (31-35; 71, 72) ausgegeben wird, um eine weitere Stützstelle (62) anzufahren, die einem weiteren Zielstellwert (P_2) der zyklisch ermittelten Zielstellwerte (P_1, P_2) zugeordnet ist,
wobei als Reaktion auf ein Ende der Betätigung des Betätigungselements (3) ein Stoppbefehl (36; 74) erzeugt und ausgegeben wird, um das Anfahren der Stützstelle, die einem vor dem Ende der Betätigung zuletzt ermittelten Zielstellwert zugeordnet ist, zu beenden,
wobei das Verfahren **dadurch gekennzeichnet ist, dass**:
der Stellbefehl (31-35; 71, 72) als digitale Datenkommunikation über einen Bus (5) übertragen wird, an den weitere Betriebsgeräte angeschlossen sind, und
als Reaktion auf das Ende der Betätigung des Betätigungselements (3) ein Endstellwert ermittelt wird und ein Korrektur-Stellbefehl (75) in Abhängigkeit von dem Endstellwert erzeugt und an das Betriebsgerät (20) ausgegeben wird.

2. Verfahren nach Anspruch 1,
wobei der Stoppbefehl (36; 74) ausgegeben wird, bevor die vorgegebene Zeitdauer (39; 68) nach dem Ausgeben desjenigen Stellbefehls (34; 73), der vor dem Ende der Betätigung zuletzt erzeugt wurde, abgelaufen ist.

3. Verfahren nach einem der vorhergehenden Ansprüche,
wobei, wenn das Betätigungselement (3) fortgesetzt betätigt wird, einer der weiteren Stellbefehle (32; 72) nach Ablauf der vorgegebenen Überblendzeit (68) erzeugt und ausgegeben wird.

4. Verfahren nach einem der vorhergehenden Ansprüche,
wobei ein einen Zustand des Betätigungselements (3) anzeigendes Eingangssignal (51) mit einer Rate ausgewertet wird, die größer als das Inverse der vorgegebenen Zeitdauer (39; 68) ist.

5. Verfahren nach einem der vorhergehenden Ansprüche,
wobei Stellwertunterschiede (69) zwischen Zielstellwerten (P_1, P_2), die in aufeinanderfolgenden Stellbefehlen (31-35; 71, 72) der zyklisch ausgegebenen Stellbefehle (31-35; 71, 72) ausgegeben werden, jeweils identisch sind, und wobei die vorgegebene Überblendzeit (68) einen festen Wert aufweist.

6. Verfahren nach einem der vorhergehenden Ansprüche,
wobei bei Beginn der Betätigung des Betätigungselements (3) ein erster Stellbefehl (31; 71) erzeugt wird, der die vorgegebene Überblendzeit (68) umfasst.

7. Steuerung (10) zur relativen Ansteuerung einer Leuchte, bei der zu einem Beginn des Ansteuerungsvorgangs ein absoluter Stellwert für eine Stellgröße der Leuchte, den die Leuchte am Ende des Ansteuerungsvorgangs einnehmen soll, noch unbekannt ist, wobei die Steuerung (10) umfasst:
einen Signaleingang (14) zum Empfangen eines Eingangssignals (51), das einen Zustand eines Betätigungselements (3) anzeigt;
eine Schnittstelle (13) zum Ausgeben von Befehlen; und
eine Steuerlogik (11), die mit dem Signaleingang (14) und der Schnittstelle (13) gekoppelt und eingerichtet ist, um abhängig von dem Eingangssignal (51) zu bestimmen, ob das Betätigungselement (3) betätigt ist,
wobei die Steuerlogik (11) eingerichtet ist, um während der Betätigung des Betätigungselements (3) zyklisch
einen Zielstellwert (P_1, P_2) für ein Betriebsgerät (20) der Leuchte zu ermitteln, wobei der Zielstellwert (P_1, P_2) ein Zielstellwert (P_1, P_2) für die Stellgröße der Leuchte ist, wobei der Zielstellwert (P_1, P_2) einer von mehreren zeitlich beabstandeten Stützstellen (61, 62) zugeordnet ist, die während der Betätigung sequentiell von dem Betriebsgerät (20) angefahren werden,
einen Stellbefehl (31-35; 71-73) in Abhängigkeit von dem Zielstellwert (P_1, P_2) zu erzeugen, wobei der Zielstellwert (P_1, P_2) in dem Stellbefehl (31-35; 71-73) angegeben wird, und
den Stellbefehl (31-35; 71-73) über die Schnittstelle (13) als digitale Datenkommunikation an das Betriebsgerät (20) der Leuchte auszugeben, damit das Betriebsgerät (20) eine dem Zielstellwert (P_1, P_2) zugeordnete Stützstelle (61, 62) mit einer vorgegebenen Überblendzeit (68) kontinuierlich oder in mehreren Stufen anfährt,
wobei die Steuerlogik (11) eingerichtet ist, um, wenn das Betätigungselement (3) nach dem Ausgeben eines Stellbefehls (31; 71) der zyklisch ausgegebenen Stellbefehle (31-35; 71, 72) fortgesetzt betätigt wird, vor Ausgabe eines weiteren Stellbefehls (32; 72) der zyklisch ausgegebenen Stellbefehle (31-35; 71, 72) zum Anfahren einer weiteren Stützstelle (62), die einem weiteren Zielstellwert (P_2) der zyklisch ermittelten Zielstellwerte (P_1, P_2) zugeordnet ist, eine vorgegebene Zeitdauer (39; 68) zu warten,
wobei die Steuerlogik (11) eingerichtet ist, als Reaktion auf ein Ende der Betätigung des Betätigungselements (3) einen Stoppbefehl (36; 74) zu erzeugen und auszugeben, um das Anfahren der Stützstelle, die einem vor dem Ende der Betätigung zuletzt ermittelten Zielstellwert zugeordnet ist, zu beenden,
**dadurch gekennzeichnet, dass** die digitale Datenkommunikation über einen Bus (5) erfolgt und, dass die Steuerlogik (11) eingerichtet ist, als Reaktion auf das Ende der Betätigung des Betätigungselements (3) einen Endstellwert zu ermitteln und einen Korrektur-Stellbefehl (75) in Abhängigkeit von dem Endstellwert zu erzeugen und an das Betriebsgerät (20) auszugegeben.

8. Steuerung (10) nach Anspruch 7,
wobei die Steuerlogik (11) zur Durchführung des Verfahrens nach einem der Ansprüche 2-6 ausgestaltet ist.

9. Beleuchtungssystem (1), umfassend:
ein Betätigungselement (3),
eine Steuerung (10) nach Anspruch 7 oder 8, deren Signaleingang (14) zum Empfangen eines Eingangssignals (51), das einen Zustand des Betätigungselements (3) anzeigt, eingerichtet ist, und
das Betriebsgerät (20) für die Leuchte, wobei das Betriebsgerät (20) eine Steuereinrichtung (21) umfasst, die eingerichtet ist, um als Antwort auf den Stellbefehl (31-35; 71-73) eine dem Zielstellwert (P_1, P_2) zugeordnete Stützstelle (61, 62) mit der vorgegebenen Überblendzeit (68) anzufahren.

10. Beleuchtungssystem nach Anspruch 9,
wobei die Steuereinrichtung (21) des Betriebsgeräts (20) eingerichtet ist, um als Antwort auf den Stoppbefehl (36; 74) ein Anfahren einer Stützstelle (63), die einem vor dem Ende der Betätigung zuletzt ermittelten Zielstellwert (P_3) entspricht, zu beenden.

## Claims

1. Method for the relative activation of a luminaire in which, at the beginning of the activation process, an absolute control value for a control variable of the luminaire which the luminaire should assume at the end of the activation process is still unknown,
wherein an actuation of an actuating element (3), in particular of a pushbutton, is detected, and during the actuation of the actuating element (3), the following steps are carried out cyclically:
determining a target control value (P_1, P_2) for an operating device (20) of the luminaire, wherein the target control value (P_1, P_2) is a target control value (P_1, P_2) for the control variable of the luminaire, wherein the target control value (P_1, P_2) is associated with one of a plurality of chronologically separate support points (61, 62) which are sequentially approached by the operating device (20) during the actuation,
generating a control command (31-35; 71, 72) as a function of the target control value (P_1, P_2), wherein the target control value (P_1, P_2) is specified in the control command (31-35; 71, 72), and
outputting the control command (31-35; 71, 72) to the operating device (20) of the luminaire so that the operating device (20) approaches a support point (61, 62) associated with the target control value (P_1, P_2) continuously or in a plurality of steps, with a predetermined fading time (68),
wherein, if actuation of the actuating element (3) continues after the output of a control command (31; 71) of the cyclically output control commands (31-35; 71, 72), a predetermined duration (39; 68) elapses before a further control command (32; 72) of the cyclically output control commands (31-35; 71, 72) is output in order to approach a further support point (62) which is associated with a further target control value (P_2) of the cyclically determined target control values (P_1, P_2),
wherein, in response to an end of the actuation of the actuating element (3), a stop command (36; 74) is generated and output in order to end the approach to the support point which is associated with a target control value lastly determined before the end of the actuation,
wherein the method is **characterized in that:**
the control command (31-35; 71, 72) is transmitted as a digital data communication via a bus (5) to which further operating devices are connected, and
in response to the end of the actuation of the actuating element (3), a final control value is determined, and a correction control command (75) is generated as a function of the final control value and output to the operating device (20).

2. Method according to Claim 1,
wherein the stop command (36; 74) is output before the predetermined duration (39; 68) after the output of the control command (34; 73) which was lastly generated before the end of the actuation has elapsed.

3. Method according to any one of the preceding claims,
wherein, if actuation of the actuating element (3) is continued, one of the further control commands (32; 72) is generated and output after the predetermined fading time (68) has elapsed.

4. Method according to any one of the preceding claims,
wherein an input signal (51) indicating a state of the actuating element (3) is evaluated at a rate which is greater than the inverse of the predetermined duration (39; 68).

5. Method according to any one of the preceding claims,
wherein control value differences (69) between target control values (P_1, P_2) which are output in successive control commands (31-35; 71, 72) of the cyclically output control commands (31-35; 71, 72) are respectively identical, and wherein the predetermined fading time (68) has a fixed value.

6. Method according to any one of the preceding claims,
wherein, at the beginning of actuation of the actuating element (3), a first control command (31; 71) is generated which includes the predetermined fading time (68).

7. Control unit (10) for the relative activation of a luminaire, in which an absolute control value for a control variable of the luminaire, which the luminaire is to assume at the end of the activation process, is still unknown at the beginning of the activation process, wherein the control unit (10) comprises:
a signal input (14) for receiving an input signal (51) indicating a state of an actuating element (3);
an interface (13) for outputting commands; and
a control logic (11) that is coupled to the signal input (14) and the interface (13) and configured to determine, as a function of the input signal (51), whether the actuating element (3) is actuated,
wherein the control logic (11) is configured to, during actuation of the actuating element (3), cyclically
determine a target control value (P_1, P_2) for an operating device (20) of the luminaire, wherein the target control value (P_1, P_2) is a target control value (P_1, P_2) for the control variable of the luminaire, wherein the target control value (P_1, P_2) is associated with one of a plurality of chronologically separate support points (61, 62) which are sequentially approached by the operating device (20) during the actuation,
generate a control command (31-35; 71-73) as a function of the target control value (P_1, P_2), wherein the target control value (P_1, P_2) is specified in the control command (31-35; 71-73), and
output the control command (31-35; 71-73) to the operating device (20) of the luminaire via the interface (13) as a digital data communication so that the operating device (20) approaches a support point (61, 62) associated with the target control value (P_1, P_2) continuously or in a plurality of steps, with a predetermined fading time (68),
wherein, if actuation of the actuating element (3) continues after the output of a control command (31; 71) of the cyclically output control commands (31-35; 71, 72), the control logic (11) is configured to wait for a predetermined duration (39; 68) before outputting a further control command (32; 72) of the cyclically output control commands (31-35; 71, 72) to approach a further support point (62) which is associated with a further target control value (P_2) of the cyclically determined target control values (P_1, P_2),
wherein the control logic (11) is configured to generate and output a stop command (36; 74) in response to an end of the actuation of the actuating element (3) in order to end the approach to the support point which is associated with a target control value lastly determined before the end of the actuation,
**characterized in that** digital data communication takes place via a bus (5), and **in that**
in response to the end of the actuation of the actuating element (3), the control logic (11) is configured to determine a final control value, and to generate a correction control command (75) as a function of the final control value and to output it to the operating device (20).

8. Control unit (10) according to Claim 7,
wherein the control logic (11) is configured to implement the method according to any one of Claims 2-6.

9. Lighting system (1) comprising:
an actuating element (3),
a control unit (10) according to Claim 7 or 8, the signal input (14) of which is configured to receive an input signal (51) indicating a state of the actuating element (3), and
the operating device (20) for the luminaire, wherein the operating device (20) comprises a control device (21) which is configured to, in response to the control command (31-35; 71-73), approach a support point (61, 62) associated with the target control value (P_1, P_2) with the predetermined fading time (68).

10. Lighting system according to Claim 9,
wherein the control device (21) of the operating device (20) is configured to, in response to the stop command (36; 74), end an approach to a support point (63) which corresponds to a target control value (P_3) lastly determined before the end of the actuation.

## Revendications

1. Procédé de commande relative d'un luminaire, selon lequel, à un début du processus de commande, une valeur de réglage absolue pour une grandeur de réglage du luminaire, laquelle le luminaire doit présenter à la fin du processus de commande, est encore inconnue,
dans lequel un actionnement d'un élément d'actionnement (3), en particulier d'un bouton, est détecté et, lors de l'actionnement de l'élément d'actionnement (3), les étapes suivantes sont exécutées de manière cyclique :
la détermination d'une valeur de réglage cible (P_1, P_2) pour un appareil de commande (20) du luminaire, dans lequel la valeur de réglage cible (P_1, P_2) est une valeur de réglage cible (P_1, P_2) pour la grandeur de réglage du luminaire, dans lequel la valeur de réglage cible (P_1, P_2) est attribuée à un point parmi une pluralité de points d'appui (61, 62) espacés dans le temps, lesquels, lors de l'actionnement par l'appareil de commande (20), sont placés de manière séquentielle,
la génération d'une instruction de réglage (31-35 ; 71, 72) en fonction de la valeur de réglage cible (P_1, P_2), dans lequel la valeur de réglage cible (P_1, P_2) est indiquée dans l'instruction de réglage (31-35 ; 71, 72) et
l'émission de l'instruction de réglage (31-35 ; 71, 72) à l'appareil de commande (20) du luminaire, pour que l'appareil de commande (20) place un point d'appui (61, 62) attribué à la valeur de réglage cible (P_1, P_2) à une durée de transition prédéfinie (68) en continu ou en plusieurs étapes,
dans lequel, lorsque l'élément d'actionnement (3), après l'émission d'une instruction de réglage (31 ; 71) des instructions de réglage (31-35 ; 71, 72) émises de manière cyclique, continue à être actionné, une durée (39 ; 68) prédéfinie est attendue, avant qu'une autre instruction de réglage (32 ; 72) des instructions de réglage (31-35 ; 71, 72) émises de manière cyclique, soit émise, pour démarrer un autre point d'appui (62), lequel est attribué à une autre valeur de réglage cible (P_2) des valeurs de réglage cible (P_1, P_2) déterminées de manière cyclique,
dans lequel en réaction à la fin de l'actionnement de l'élément d'actionnement (3), une instruction d'arrêt (36 ; 74) est générée et émise, pour mettre fin au démarrage des points d'appui, lequel est attribué à une valeur de réglage cible déterminée en dernier avant la fin de l'actionnement,
dans lequel ledit procédé est **caractérisé en ce que** :
l'instruction de réglage (31-35 ; 71, 72) est transmise sous forme de communication de données numérique par l'intermédiaire d'un bus (5), auquel d'autres appareils de commande sont raccordés et
en réaction à la fin de l'actionnement de l'élément d'actionnement (3), une valeur de réglage final est déterminée et une instruction de réglage de correction (75) est générée en fonction de la valeur de réglage final et émise vers l'appareil de commande (20).

2. Procédé selon la revendication 1,
dans lequel l'instruction d'arrêt (36 ; 74) est émise avant que la durée (39 ; 68) prédéfinie, après l'émission de ladite instruction de réglage (34 ; 73), laquelle a été générée en dernier avant la fin de l'actionnement, soit écoulée.

3. Procédé selon l'une quelconque des revendications précédentes,
dans lequel, lorsque l'élément d'actionnement (3) continue à être actionné, une des autres instructions de réglage (32 ; 72), après l'écoulement de la durée de transition (68) prédéfinie, est générée et émise.

4. Procédé selon l'une quelconque des revendications précédentes,
dans lequel un signal d'entrée (51) indiquant un état de l'élément d'actionnement (3) est évalué à l'aide d'un taux, lequel est supérieur à l'inverse de la durée (39 ; 68) prédéfinie.

5. Procédé selon l'une quelconque des revendications précédentes,
dans lequel des différences de valeur de réglage (69) entre les valeurs de réglage cible (P_1, P_2), lesquelles sont émises dans les instructions de réglage (31-35 ; 71, 72) séquentielles des instructions de réglage (31-35 ; 71, 72) émises de manière cyclique, sont respectivement identiques, et dans lequel la durée de transition (68) prédéfinie présente une valeur fixe.

6. Procédé selon l'une quelconque des revendications précédentes,
dans lequel au début de l'actionnement de l'élément d'actionnement (3), une première instruction de réglage (31 ; 71) est générée, laquelle comprend la durée de transition (68) prédéfinie.

7. Commande (10) destinée à la commande relative d'un luminaire, dans laquelle, au début du processus de commande, une valeur de réglage absolue pour une grandeur de réglage du luminaire, laquelle le luminaire doit présenter à la fin du processus de commande, est encore inconnue, dans laquelle ladite commande (10) comprend :
une entrée de signal (14) pour recevoir un signal d'entrée (51), lequel indique un état d'un élément d'actionnement (3) ;
une interface (13) pour émettre des instructions ; et
une logique de commande (11), laquelle est couplée à l'entrée de signal (14) et à l'interface (13) et laquelle est conçue pour déterminer, en fonction du signal d'entrée (51), si l'élément d'actionnement (3) est actionné,
dans laquelle ladite logique de commande (11) est conçue pour déterminer de manière cyclique, lors de l'actionnement de l'élément d'actionnement (3),
une valeur de réglage cible (P_1, P_2) pour un appareil de commande (20) du luminaire, dans laquelle la valeur de réglage cible (P_1, P_2) est une valeur de réglage cible (P_1, P_2) pour la grandeur de réglage du luminaire, dans laquelle la valeur de réglage cible (P_1, P_2) est attribuée à un point parmi une pluralité de points d'appui (61, 62) espacés dans le temps, lesquels, lors de l'actionnement par l'appareil de commande (20), sont placés de manière séquentielle,
pour générer une instruction de réglage (31-35 ; 71-73) en fonction de la valeur de réglage cible (P_1, P_2), dans laquelle la valeur de réglage cible (P_1, P_2) est indiquée dans l'instruction de réglage (31-35 ; 71-73) et
pour émettre l'instruction de réglage (31-35 ; 71-73) à l'aide de l'interface (13) sous forme de communication de données numérique à l'appareil de commande (20) du luminaire, pour que l'appareil de commande (20) place un point d'appui (61, 62) attribué à la valeur de réglage cible (P_1, P_2) pendant une durée de transition (68) prédéfinie en continu ou en plusieurs étapes,
dans laquelle la logique de commande (11) est conçue pour, lorsque l'élément d'actionnement (3) continue à être actionné après l'émission d'une instruction de réglage (31 ; 71) des instructions de réglage (31-35 ; 71, 72) émises de manière cyclique, avant l'émission d'une autre instruction de réglage (32 ; 72) des instructions de réglage (31-35 ; 71, 72) émises de manière cyclique, pour démarrer un autre point d'appui (62), lequel est attribué à une autre valeur de réglage cible (P_2) des valeurs de réglage cible (P_1, P_2) déterminées de manière cyclique, attendre une durée (39 ; 68) prédéfinie,
dans lequel la logique de commande (11) est conçue, en réaction à la fin de l'actionnement de l'élément d'actionnement (3), pour générer et pour émettre une instruction d'arrêt (36 ; 74), pour mettre fin au démarrage des points d'appui, lequel est attribué à une valeur de réglage cible déterminée en dernier avant la fin de l'actionnement,
**caractérisé en ce que** la communication de données numérique est effectuée à l'aide d'un bus (5) et que
la logique de commande (11) est conçue, en réaction à la fin de l'actionnement de l'élément d'actionnement (3), pour déterminer une valeur de réglage final et pour générer une instruction de réglage de correction (75) en fonction de la valeur de réglage final et pour l'émettre vers l'appareil de commande (20).

8. Commande (10) selon la revendication 7,
dans laquelle la logique de commande (11) est conçue pour mettre en œuvre le procédé selon l'une quelconque des revendications 2 à 6.

9. Système d'éclairage (1), comprenant :
un élément d'actionnement (3),
une commande (10) selon la revendication 7 ou 8, dont l'entrée de signal (14) est conçue pour recevoir un signal d'entrée (51), lequel indique un état de l'élément d'actionnement (3) et
l'appareil de commande (20) pour le luminaire, dans lequel l'appareil de commande (20) comprend un dispositif de commande (21), lequel est conçu pour, en réponse à l'instruction de réglage (31-35 ; 71-73), démarrer un point d'appui (61, 62) attribué à la valeur de réglage cible (P_1, P_2) à la durée de transition (68) prédéfinie.

10. Système d'éclairage selon la revendication 9,
dans lequel le dispositif de commande (21) de l'appareil de commande (20) est conçu pour, en réponse à l'instruction d'arrêt (36 ; 74), arrêter un démarrage d'un point d'appui (63), lequel correspond à une valeur de réglage cible (P_3) déterminée en dernier avant la fin de l'actionnement.
